# EUROPÄISCHE PATENTSCHRIFT

(11) **EP 0 631 528 B1**
(45) Veröffentlichungstag und Bekanntmachung des Hinweises auf die Patenterteilung: **05.06.1996**
(21) Anmeldenummer: 93905314.6
(22) Anmeldetag: 08.03.1993
(51) Int. Cl.: B21C 47/14, B65H 54/80

(54) **VERFAHREN UND VORRICHTUNG ZUM ABLEGEN VON DRAHTSCHLINGEN IN EIN FASS**
PROCESS AND DEVICE FOR DEPOSITING WIRE LOOPS INTO A DRUM PACK
PROCEDE ET DISPOSITIF DE DEPOT DE BOUCLES DE FIL METALLIQUE DANS UN FUT

(30) Priorität: 18.03.1992 DE 4208724
(43) Veröffentlichungstag der Anmeldung: 04.01.1995
(73) Patentinhaber: MASCHINENFABRIK NIEHOFF GMBH & CO. KG, D-91126 Schwabach (DE)
(72) Erfinder: LOHMÜLLER, Bernd, D-8540 Schwabach (DE)
(74) Vertreter: Wallinger, Michael, Dr.-Ing.
(86) Internationale Anmeldenummer: EP9300519
(87) Internationale Veröffentlichungsnummer: WO9318871

(56) Entgegenhaltungen:
- CH-A- 442 932
- DE-A- 3 116 089
- DE-B- 2 038 133
- US-A- 2 957 640
- US-A- 3 776 076

## Beschreibung

Die vorliegende Erfindung betrifft eine Vorrichtung zum Ablegen von Drahtwindungen in ein Faß. Dabei soll unter dem Begriff "Draht" nicht nur blanker Metalldraht verstanden werden, sondern auch Draht, der bereits bearbeitet ist, also beispielsweise mit einer Lackschicht, einer Isolierung oder dergleichen versehen ist, sowie umhüllte oder nicht umhüllte Drahtlitzen und dergleichen.

Faßwickler der eingangs genannten Art weisen eine Verlegeeinrichtung auf, mit der Draht, der dem Wickler üblicherweise mit hoher Geschwindigkeit zugeführt wird, in Windungen um einen mit senkrechter Achse angeordneten, drehfesten zylindrischen Wickelkern gelegt wird. Die Wickeleinrichtung ist so ausgebildet, daß, sobald eine bestimmte Anzahl von Drahtwindungen auf den Wickelkern aufgelegt ist, die unterste Drahtwindung in das Faß fällt. Aufgrund der hohen Drahtzuführgeschwindigkeiten läuft dieser Vorgang relativ schnell ab, so daß pro Sekunde fünf Windungen oder mehr in das Faß fallen.

Das Faß selbst ist ebenfalls zylindrisch ausgebildet, wobei die (fiktive) Zylinderachse mit der (fiktiven) Zylinderachse des Wickelkerns zusammenfällt. Im Faß ist üblicherweise ein ebenfalls zylindrischer Faßkern vorgesehen, der verhindert, daß sich die einzelnen Windungen verheddern.

Faßwickelvorrichtungen haben den Vorteil, daß damit in kurzer Zeit große Drahtmengen gewickelt werden können, die, falls eine Weiterverarbeitung erforderlich ist, wiederum sehr schnell aus dem Faß abgezogen werden können.

Ein besonderes Problem bei den Faßwicklern ist das Wechseln des Fasses. Aufgrund der hohen Geschwindigkeiten kann die Drahtzuführung, beispielsweise aus einer Walzstraße, einer Ziehanlage oder dergleichen nicht unterbrochen werden, wenn das Faß gewechselt wird. Wie in der DE-AS 20 38 133 beschrieben ist, ist es deshalb im Stand der Technik üblich, eine Anzahl um den Wickelkern herum angeordnete schiebbare oder schwenkbare Magazinfinger vorzusehen, die auf den Wickelkern zu bewegt werden, sobald das in der Vorrichtung befindliche Faß gefüllt ist. Dadurch werden die Drahtwindungen daran gehindert, in das Faß zu fallen und sammeln sich auf dem Wickelkern an. Sobald das neue Faß in der Wickelvorrichtung positioniert ist, werden die Magazinfinger zurückgezogen und die angesammelten Windungen fallen in das leere Faß. Diese Phase des Wechselvorganges ist besonders kritisch, da es häufiger vorkommt, daß sich die angesammelten Windungen beim Herabfallen verkanten und dann teilweise am Führungszylinder oder am Faßkern hängenbleiben, oder sich in sonstiger Weise verheddern. In diesem Fall können die nachfolgenden Drahtwindungen nicht mehr in das Faß gelangen und es sammeln sich, durch die große Drahtzuführungsgeschwindigkeit bedingt, schnell größere Mengen an Draht außerhalb der Wickelvorrichtung an. Die DE-AS 20 38 133 schlägt deshalb vor, die Magazinfinger bogenförmig nach Art einer Irisblende auszubilden.

Die DE-OS 27 08 857 zeigt ebenfalls eine entsprechende Faßwickelvorrichtung, bei welcher zum Auffangen der Drahtwindungen während des Faßwechsels vier als Sektoren bezeichnete Magazinfinger vorgesehen sind, die von einer äußeren Position, in der sie das Fallen der Windungen nicht beeinträchtigen, in eine innere Position überführbar sind, in der die Windungen gehalten werden. Zwischen der Haltevorrichtung und dem Faß ist eine Drahtabschneidevorrichtung vorgesehen, um den Draht während des Faßwechsels abzuschneiden.

Die DE-PS 22 13 172 zeigt eine weitere Faßwickelvorrichtung. Hier wird, um ein Verkanten der während des Faßwechsels gehaltenen Windungen zu verhindern, ein zylindrisches Verlängerungsstück verwendet, welches auf den Faßkern aufgesetzt wird.

Bei den zuvor beschriebenen Faßwickelvorrichtungen wird der Draht während des Faßwechsels abgeschnitten. Bei zahlreichen Anwendungen ist es jedoch erforderlich, daß der Draht ohne Unterbrechung von einem gefüllten Faß in das nächste Leerfaß überführt wird. Dies ist vor allem dann der Fall, wenn das Faßwickeln innerhalb eines geschlossenen Produktionsprozesses stattfindet und der in den Fässern aufgewickelte Draht anschließend einer Weiterverarbeitung unterzogen wird.

Wenn das volle Faß dann aus der Wickelvorrichtung seitlich abgeschoben wird, ergibt sich ein durchgehendes Drahtstück, das vom gefüllten Faß zum Wickelkern reicht, auf den auch während des Wechselvorganges kontinuierlich Drahtwindungen aufgelegt werden. Werden die Magazinfinger dann zurückgezogen, ist die Gefahr, daß sich die Windungen beim Herabfallen in das Leerfaß verkanten, gegenüber den Vorrichtungen, bei denen der Draht während des Wechselns geschnitten wird, erheblich erhöht. Berücksichtigt man, daß das Füllen des Fasses bei manchen Anwendungen nur wenige Minuten erfordert und darum mehrere Faßwechsel pro Stunde ausgeführt werden müssen, wird deutlich, daß Probleme beim Faßwechsel eine erhebliche Betriebsstörung verursachen können.

Der vorliegenden Erfindung liegt deshalb die Aufgabe zugrunde, eine Faßwickelvorrichtung und ein Verfahren zum Positionieren von Draht in einer Faßwickelvorrichtung während des Faßwechsels zur Verfügung zu stellen, durch welche erreicht wird, daß die genannten Probleme, d.h. also insbesondere das Verkanten der während des Faßwechsels auf dem Wickelkern gesammelten Drahtwindungen beim Fallen in das Leerfaß nicht auftreten.

Diese Aufgabe wird erfindungsgemäß durch den Gegenstand des Anspruches 1 gelöst. Das erfindungsgemäße Verfahren ist Gegenstand des Anspruches 6.

Zu bevorzugende Weiterbildungen der Erfindung sind Gegenstand der Unteransprüche.

Durch die vorliegende Erfindung wird erstmals die Möglichkeit geschaffen, den Draht während des Faßwechselns so zu positionieren, daß er sich immer im wesentlichen in derselben, das Fallen der angesammelten Windungen nicht behindernden Position befindet. Um dies zu erreichen, ist eine Anzahl von beweglichen Drahtpositionierfingern vorgesehen, welche auf einem drehbaren Ring geführt sind, der konzentrisch zum Wickelkern angeordnet ist, wobei sich die Positionierfinger unterhalb der Magazinfinger befinden. Während die Magazinfinger jedoch alle gleichzeitig auf den Wickelkern zubewegt werden, um dort die sich ansammelnden Drahtwindungen zu halten, wird die Bewegung der Positionierfinger in bezug auf den Wickelkern so gesteuert, daß die Positionierfinger nacheinander während einer Drehung des sie haltenden Ringes so bewegt werden, daß sie nacheinander zur Anlage an den Wickelkern kommen. Dadurch ist sichergestellt, daß, unabhängig von der Position, in der sich der Draht befindet, bevor die Positioniereinrichtung gestartet wird, der Draht immer von dem ersten zur Anlage an den Wickelkern kommenden Positionierfinger gehalten wird. Dadurch ist es möglich, die Drehung des Ringes so zu stoppen, daß das Fallen des Drahtes in das Faß durch die Drahtverbindung zum vorhergehend verwendeten, nun gefüllten Faß nicht behindert wird. Dadurch wird ein Verkanten der in das Faß fallenden Drahtwindungen zuverlässig verhindert und ein sicherer Betriebsablauf des Faßwechselvorganges gewährleistet.

Die Erfindung wird nun im einzelnen in bezug auf die Figuren beschrieben, wobei darauf hinzuweisen ist, daß alle in der Beschreibung erwähnten Merkmale als zur Erfindung gehörend anzusehen sind.

In der Zeichnung zeigen:
- Fig. 1A bis 1D: eine Prinzipdarstellung einer Faßwickelvorrichtung gemäß dem Stand der Technik während des Faßwechselvorgangs, zur Erläuterung der der Erfindung zugrundeliegenden Problematik;
- Fig. 2: in einer Prinzipskizze eine Seitenansicht der erfindungsgemäßen Faßwickelvorrichtung mit einer Drahtpositioniereinrichtung;
- Fig. 3: eine Schnittdarstellung der Faßwickelvorrichtung gemäß Fig. 2 von oben gesehen, wobei sich die Elemente der Drahtpositioniereinrichtung in ihrer Ausgangsstellung befinden;
- Fig. 4: eine Darstellung entsprechend Fig. 3, bei welcher sich die Drahtpositioniereinrichtung in ihrer Endstellung befindet.

Das der Erfindung zugrundeliegende technische Problem wird nun im Detail in bezug auf die Fig. 1A bis 1D erläutert.

In der Fig. 1 ist schematisch eine konventionelle Faßwickelvorrichtung dargestellt, die einen äußeren Mantel 1, und einen konzentrisch dazu angeordneten, feststehenden zylindrischen Wickelkern 2 aufweist. Auf diesen Wickelkern werden, mit einer in den Figuren nicht dargestellten Verlegeeinrichtung Drahtwindungen aufgelegt. An dem Wickelkern ist eine (in den Figuren nicht dargestellte) Einrichtung vorgesehen, welche bewirkt, daß nach Erreichen einer vorbestimmten Anzahl von Drahtwindungen auf dem Wickelkern die jeweils unterste Drahtwindung in ein exakt vertikal unterhalb des Wickelkerns angeordnetes Wickelfaß 4 fällt.

Das Wickelfaß 4, das üblicherweise aus einem Metallgestänge zusammengesetzt ist, weist einen äußeren Faßmantel 4 und einen konzentrisch dazu angeordneten inneren Faßkern 5 auf.

Die Faßwickelvorrichtung ist beispielsweise hinter einer für Nichteisenmetalle vorgesehener Drahtziehmaschine angeordnet und wickelt den aus der Maschine mit hoher Geschwindigkeit auslaufenden Draht auf.

Die Faßwickelvorrichtung ist mit einer automatischen Faßwechselvorrichtung versehen, durch welche das Vollfaß in der Darstellung gemäß Fig. 1A nach links verfahren und ein Leerfaß unter dem Wickelkern 2 positioniert wird. Da die Produktion während des Faßwechsels nicht unterbrochen werden darf, werden die während dieser Zeit einlaufenden Drahtwindungen auf dem Wickelkern 2 gesammelt. Um ein Herabfallen der Drahtwindungen zu verhindern, sind vier, im gleichen Winkelabstand zueinander angeordnete Magazinfinger 11, 12, 13, 14 vorgesehen, die, sobald das erste Faß gefüllt ist, durch eine nicht dargestellte Einrichtung auf den Wickelkern zubewegt werden. Wenn nun das volle Faß 4 aus der Faßwickelvorrichtung nach links verfahren wird, bleibt die Verbindung des Drahtes 6, der nun weiter auf den Wickelkern aufgespult wird, mit dem auf dem Faß befindlichen Draht erhalten, was durch das Drahtstück 6a angedeutet ist.

Diese Drahtverbindung ist in- jedem Fall erforderlich, wenn der in den einzelnen Fässern aufgewickelte Draht anschließend ohne Unterbrechung weiterverarbeitet werden soll. Sind z.B. Fässer 1 bis 10 mit Draht gefüllt worden, so kann die Weiterverarbeitung erfolgen, indem der Draht anschließend aus dem letzten, dem zehnten Faß und dann in entsprechender Reihenfolge aus den anderen Fässern herausgezogen wird.

Die Drahtverbindung 6a muß in der Regel aber auch dann vorhanden sein, wenn der Draht zwischen den einzelnen Fässern geschnitten und die Fässer einzeln transportiert und verarbeitet werden. Da diese Verarbeitung in der Regel wieder in automatischen Anlagen erfolgt, muß die Möglichkeit bestehen, das am Anfang in das Leerfaß gewickelte Drahtende mit dem Anfang des Drahtes eines anderen Fasses zu verbinden, wozu das Drahtende zugänglich und deshalb schon vor dem Wickelvorgang aus dem Faß herausgeführt werden muß.

Wenn die mit 11, 12, 13 und 14 bezeichneten Magazinfinger zum Faßwechsel an den Wickelkern geführt werden, kann die zuunterst auf dem Wickelkern liegende Drahtschleife sowohl nach dem Magazinfinger 11, als auch nach den Magazinfingern 12, 13 und 14 enden, so daß der Draht von einem dieser Magazinfinger zum Vollfaß verläuft. Wenn die Situation entsteht, die in Fig. 1A dargestellt ist, daß also die unterste Drahtwindung am Magazinfinger 11 endet, ist der Faßwechselvorgang unproblematisch. In dieser Situation können die angesammelten Windungen ohne Beeinträchtigung in das leere Faß fallen.

Der Vorteil der in Fig. 1A dargestellten Position ist, daß durch den Verlauf des Drahtstückes 6a um den Magazinfinger 11 zum Magazinfinger 13 eine Drahtschlinge gebildet wird, welche, nachdem der Magazinfinger 11 zurückgezogen ist, so lang ist, daß die Drahtwindungen problemlos nach unten fallen können und vom Faß ohne Verkanten und dergleichen aufgenommen werden.

Besonders kritisch ist die Position nach Fig. 1B, d.h. also, wenn die unterste Drahtwindung am Magazinfinger 12 endet. In dieser Situation kann der Draht entweder zur Mittelachse des Wickelkerns verlaufen, wie dies durch das durchgezogene Drahtstück 6a dargestellt ist, oder er kann vom Mittelpunkt weg zum Vollfaß verlaufen, wie dies durch das gestrichelt gezeichnete Drahtstück 6b dargestellt ist. Im letzteren Fall bildet sich ein Knoten, der die weitere Verarbeitung des Drahtes erheblich erschwert.

Bei der Darstellung gemäß Fig. 1C endet die unterste Windung am Magazinfinger 13. Dies bedeutet, daß der Draht über den Magazinfinger 13 und unter dem Magazinfinger 14 entlangläuft. Wenn die Magazinfinger in dieser Position geöffnet werden, besteht die Gefahr, daß sich die Drahtschlingen beim Herabfallen verkanten.

Die gleiche Problematik, die bei der Situation gemäß Fig. 1C entsteht, entsteht auch bei der Situation gemäß Fig. 1D. Auch hier besteht die Gefahr, daß sich die Drahtwindungen beim Herabfallen verkanten.

Die erfindungsgemäße Vorrichtung wird nun in bezug auf die Fig. 2, 3 und 4 beschrieben. Dabei werden zur Vereinfachung die gleichen Bezugszeichen verwendet, wie in der Fig. 1.

Die Faßwickelvorrichtung weist einen feststehenden, rotationssymmetrischen Wickelkern 2 auf, dessen Längsachse vertikal angeordnet ist. Der Wickelkern 2 weist ein oberes, sich im wesentlichen verjüngendes Teil 2a auf, das zur Auflage der Drahtwindungen dient, sowie ein sich daran anschließendes zylindrisches Teil 2b, durch welches die Drahtwindungen geführt werden.

Exakt unterhalb des Wickelkernes 2 ist ein aus Rohren aufgebautes zylindrisches Faß 4 vorgesehen, welches in seinem Inneren einen konzentrisch zum Außenzylinder verlaufenden zylindrischen Faßkern 5 aufweist, der in seinem oberen Bereich 5a konisch verjüngt ist. Die (fiktive) Zylinderachse des Fasses 4 fällt mit der Achse 3 zusammen.

Konzentrisch zum Wickelkern 2 ist ein Mantel 1 der Faßwickelvorrichtung angeordnet.

Im Mantel 1 der Faßwickelvorrichtung werden beweglich vier Magazinfinger 11, 12, 13, 14 geführt, die in bezug auf den Wickelkern 2 verschieblich sind. Der Wickelkern 2 weist dazu vier Öffnungen 18 auf, in welche die Magazinfinger eingreifen.

Die Magazinfinger werden gleichzeitig durch eine Einrichtung in eine zurückgezogene Position, (die in Fig. 2 gezeigte Position gebracht), wobei diese Einrichtung im Stand der Technik bekannt und deshalb hier nicht dargestellt ist.

Unterhalb der Magazinfinger 11 bis 14 ist eine Drahtpositioniereinrichtung angeordnet. Die Drahtpositioniereinrichtung weist einen umlaufenden Ring 30 auf, der konzentrisch zum Wickelkern 2 angeordnet ist. Der Ring 30 ist als Riemenscheibe ausgebildet und nimmt an seinem äußeren Umfang einen Keilriemen 32 auf, der über eine Riemenscheibe 33 eines Antriebsmotors 35 gelegt ist. In dem drehbaren Ring sind drei Drahtpositionierfinger 41, 43 und 44 derart beweglich geführt, daß sie in Richtung auf die Zylinderachse des Wickelkernes zu- und von dieser wegbewegt werden können, wie durch den Doppelpfeil 42 bei dem Positionierfinger 41 angedeutet ist.

Jeder der Positionierfinger 41, 43, 44 weist eine Rolle 46 auf, mit welcher er an einer Kulissenführung 47 geführt ist. Die Kulissenführung 47 hat einen ersten Bereich 47a, der sich um ca. 180° eines Kreises erstreckt, in dem die Kulissenführung konzentrisch zum Wickelkern verläuft. In Uhrzeigerrichtung schließt sich ein zweiter Bereich 47b an, in welchem sich der Abstand der Führung zum Wickelkern stark vermindert. Daran schließt sich, wieder im Uhrzeigersinn, ein Winkelbereich von ca. 135° an, in dem keine Führung vorgesehen ist.

Die Funktion dieser Vorrichtung ist nun wie folgt:
Im Normalbetrieb werden Windungen des in die Wickelvorrichtung einlaufenden Drahtes mit einer nicht dargestellten Verlegeeinrichtung um den Wickelkern 2 gelegt, um dann in das Wickelfaß 4 zu fallen, wobei sie dort durch den Faßkern 5 zentriert werden. Sobald das Faß 4 gefüllt ist, werden die Magazinfinger 11, 12, 13, 14 auf den Wickelkern zubewegt und verhindern, daß weitere Windungen in das Faß fallen können. Die Windungen werden dann in dem Bereich zwischen dem Mantel 1 und dem Wickelkern 2 angesammelt.

Sobald die Magazinfinger in ihre Haltestellung gebracht sind, wird die Drahtpositioniereinrichtung betätigt. Dazu wird der Motor 35 über eine nicht dargestellte Steuereinrichtung eingeschaltet und dreht sich, so daß der drehbare Ring 30 in Uhrzeigerrichtung rotiert. Mit dem Ring 30 bewegen sich auch die Positionierfinger 41, 43 und 44, wobei sie sich mit der Rolle 46 an der Kulissenführung 47 abstützen.

Die Kulissenführung 47 weist einen Teilbereich 47a auf, der konzentrisch zum Ring 30 angeordnet ist. Solange die Rollen 46 an diesem Teil der Kulissenführung anliegen, ändert sich ihr Abstand zum Wickelkern nicht.

In einer Winkellage, die im Uhrzeigersinn gesehen hinter der Winkelposition des Magazinfingers 11 liegt, ist die Kulissenführung zum Wickelkern 2 hingebogen, so daß die Positionierfinger in diesem Bereich über die Rollen 46 in Anlage zum Wickelkern 2 gebracht werden.

Dadurch, daß die Kulissenführung so gestaltet ist, daß die Positionierfinger den Wickelkern erst nach dem Magazinfinger 11 erreichen, wird der Draht, unabhängig davon in welcher Position er sich befindet, immer von dem ersten Positionierfinger 41 aufgenommen.

Der umlaufende Ring dreht sich aus der in Fig. 3 gezeigten Ausgangsstellung beim dort gezeigten Ausführungsbeispiel um genau 315°. Danach liegt, wie in Fig. 4 zu sehen ist, dieser erste Positionierfinger 41 exakt unter dem Magazinfinger 11, der zweite Positionierfinger 44 befindet sich exakt unter dem Magazinfinger 14 und der dritte Positionierfinger 43 befindet sich exakt unter dem Magazinfinger 13. Da der Draht immer über dem ersten Positionierfinger 41 hängt, ist damit sichergestellt, daß der Draht sich nach dieser Drehung um 315° exakt in der Position befindet, die in Fig. 1A dargestellt ist.

Sobald die Positionierung vorgenommen ist, wird das volle Faß nach links in den Fig. 1 bis 4 von der Wickelvorrichtung entfernt, wozu üblicherweise eine automatische Fördereinrichtung vorgesehen ist. Ein neues Faß wird in die Wickelvorrichtung eingefahren und unter dem Wickelkern 2 positioniert. Sobald das Faß positioniert ist, erhält der Motor 35 ein weiteres Steuersignal und dreht sich nun in umgekehrter Richtung, so daß sich der umlaufende Ring in der Darstellung gemäß den Fig. 3 und 4 gegen dem Uhrzeigersinn dreht. Sobald die Positionierfinger dabei das Ende der Kulissenführung im Bereich 47b erreichen, werden sie durch die Kulissenführung von dem Wickelkern entfernt und gelangen schließlich in ihre Ausgangsposition zurück. Der Draht hängt nun von dem gleichen Magazinfinger herunter, von welchem er vor der Betätigung der Drahtpositioniervorrichtung herunterhing. Er kann nun aber nicht mehr über den Faßkern hängen oder Knoten bilden. Die Magazinfinger werden nun geöffnet und die angesammelten Drahtwindungen können ohne Behinderung in das Leerfaß fallen.

Beim vorstehend beschriebenen Ausführungsbeispiel werden insgesamt vier Magazinfinger und drei Positionierfinger verwendet. Die Anzahl der Magazinfinger und der Positionierfinger kann aber von diesen Zahlen abweichen. Entscheidend ist, daß die Kulissenführung 47 so gestaltet ist, daß die Vorschubbewegung der Positionierfinger zum Wickelkern erst dann erfolgt, wenn dieser Positionierfinger in der Drehbewegung den Magazinfinger passiert hat, dessen Stellung für den Faßwechselvorgang optimal ist. Weiterhin ist von Bedeutung, daß die Drehbewegung solange weitergeführt wird, bis der erste Positionierfinger, der in Anlage an den Wickelkern 2 kommt, unter diesem Magazinfinger 11 mit der bevorzugten Position kommt.

Beim Ausführungsbeispiel werden vier Magazinfinger verwendet, die jeweils einen Wickelabstand von 90° zueinander aufweisen, und drei Positionierfinger, die ebenfalls einen Winkelabstand von 90° zueinander aufweisen. Die Ausgangsstellung der Positioniereinrichtung ist so, daß sich der erste Positionierfinger 41 in einem Winkelabstand von 45° von dem Magazinfinger 11 mit der bevorzugten Position befindet. Da der Winkelabstand zwischen diesem Magazinfinger 11 mit der bevorzugten Position und dem Positionierfinger 41 45° beträgt, muß eine Drehung von 315° ausgeführt werden, um diesen ersten Positionierfinger 41 unter diesen Magazinfinger 11 zu drehen.

Es soll darauf hingewiesen werden, daß auch eine andere Anzahl von Positionierfingern verwendet werden kann, und daß auch die Größe der Winkeldrehung verschieden sein kann. Wesentlich ist, daß der Positionierfinger erst nach dem Magazinfinger mit der bevorzugten Position den Wickelkern erreicht und dann gedreht wird, bis er unter diesen zu liegen kommt.

## Patentansprüche

1. Faßwickelvorrichtung zum Aufwickeln von strangförmigem Gut, insbesondere von Draht, mit einer Oberflächenbeschichtung versehenem Draht, isoliertem Draht und dergleichen, mit
einem im wesentlichen zylindrischen, senkrecht angeordneten Wickelkern (2),
einer Verlegeeinrichtung, welche Drahtwindungen auf diesen Wickelkern auflegt, wobei der Wickelkern so
gestaltet ist, daß die jeweils untersten Drahtwindungen in ein unterhalb des Wickelkerns angeordnetes Wickelfaß (4) fallen, sobald die Anzahl der auf dem Wickelkern aufgelegten Drahtwindungen eine vorbestimmte Zahl überschreitet,
einer Fangeinrichtung, welche mindestens drei, um den Umfang des Wickelkerns verteilt angeordnete Magazinfinger (11, 12, 13, 14) aufweist, die derart relativ zum Wickelkern (2) bewegbar sind, daß sie während des Wechselns des Wikelfasses die auf dem Wickelkern aufgelegten Drahtwindungen halten,
**dadurch gekennzeichnet,**
daß eine Drahtpositioniereinrichtung vorgesehen ist, welche einen konzentrisch zum Wickelkern angeordneten drehbaren Ring (30) aufweist, wobei auf diesem Ring eine Anzahl, im Winkelabstand zueinander angeordnete Positionierfinger (41, 43, 44) beweglich geführt sind,
daß eine durch eine Steuereinrichtung gesteuerte Antriebseinrichtung (32, 33, 35) vorgesehen ist, durch welche der umlaufende Ring (30) von einer Ausgangsstellung, die der Ring vor dem Faßwechsel einnimmt, in eine Wechselstellung, die der Ring während des Faßwechsels einnimmt, drehbar ist,
daß eine Führungseinrichtung (47) vorgesehen ist, durch welche die Positionierfinger geführt werden, wobei die Führungseinrichtung so gestaltet ist, daß die Positionierfinger von einer ersten Stellung, in der sie im Abstand zum Wickelkern gehalten sind, in eine zweite Stellung, in welcher sie am Wickelkern anliegen, überführt werden, wobei diese Bewegung der Positionierfinger dann erfolgt, wenn die Positionierfinger während der Drehung von der Ausgangsstellung in die Wechselstellung einen ersten Magazinfinger (11) passiert haben, dessen Position für den Faßwechsel besonders günstig ist, und
daß die Steuereinrichtung so gestaltet ist, daß die Drehung des umlaufenden Ringes (30) beendet wird, wenn der erste Positionierfinger (41), der die an dem Wikelkern (2) anliegende Stellung erreicht, sich vertikal unterhalb des ersten Magazinfingers (11) befindet, und
daß die Ahtriebseinrichtung (32, 33, 35) den umlaufenden Ring (30) nach dem Faßwechsel von dieser Wechselstellung in diese Ausgangsstellung zurückdreht.

2. Vorrichtung gemäß Anspruch 1, dadurch gekennzeichnet, daß die Anzahl der Positionierfinger (41, 43, 44) gleich der um 1 erniedrigten Anzahl der Magazinfinger (11, 12, 13, 14) ist und daß der Winkelabstand der Positionierfinger dem Winkelabstand der Magazinfinger entspricht, wobei sich, wenn sich der umlaufende Ring (30) in seiner Wechselstellung befindet, unter dem zweiten (12), in Drehrichtung während der Ausgangsstellung zur Wechselstellung hinter dem ersten Magazinfinger (11) liegenden Magazinfinger (12) kein Positionierfinger befindet.

3. Vorrichtung gemäß mindestens einem der Ansprüche 1 bis 2, dadurch gekennzeichnet, daß die Magazinfinger und/oder die Positionierfinger im wesentlichen als zylindrische Stäbe ausgebildet sind, deren (fiktive) Zylinderachse durch die (fiktive) Zylinderachse des Wickelkerns (2) verläuft.

4. Vorrichtung gemäß mindestens einem der Ansprüche 1 bis 3, dadurch gekennzeichnet, daß die Führungseinrichtung als Kulissenführung (47) ausgebildet ist, und daß jeder Positionierfinger zumindest eine Rolle (46) aufweist, mit welcher er sich an dieser Kulissenführung (47) abstützt.

5. Vorrichtung gemäß mindestens einem der Ansprüche 1 bis 4, dadurch gekennzeichnet, daß der umlaufende Ring (30) im wesentlichen zylindrisch gestaltet ist und mit seinem Außenumfang als Riemenscheibe ausgebildet ist, die einen Riemen (32) aufnimmt, welcher mit der Antriebseinrichtung (35) verbunden ist.

6. Verfahren zum Positionieren von Draht während des Faßwechselns in einer Faßwickelvorrichtung, welche einen im wesentlichen zylindrischen, senkrecht angeordneten Wickelkern (2) aufweist, auf dem während des Wechselvorganges Drahtwindungen angesammelt werden, die mit drei oder mehr, um den Umfang des Wickelkerns (2) verteilten Magazinfingern (11, 12, 13, 14) gehalten werden, wobei der Wickelkern so gestaltet ist, daß die jeweils untersten Drahtwindungen in ein unterhalb des Wickelkerns angeordnetes Wickelfaß (4) fallen, sobald die Anzahl der auf dem Wickelkern aufgelegten Drahtwindungen eine vorbestimmte Zahl überschreitet
**dadurch gekennzeichnet,**
daß eine Drahtpositioniervorrichtung vorgesehen ist, durch welche der auf dem Wickelkern gewickelte Draht, der mit dem Draht in dem gefüllten Faß verbunden ist, in einer Position unterhalb einem ersten Magazinfinger (11) gehalten ist, der während des Faßwechsels die kürzeste Entfernung zu dem aus der Faßwickelvorrichtung entfernten, gefüllten Faß (4) aufweist, wobei die Drahtpositioniereinrichtung eine Anzahl von Positionfingern (41, 43, 44) aufweist, die auf einem konzentrisch zum Wickelkern angeordneten drehbaren Ring (30) geführt sind, und wobei die Führung dieser Positionierfinger so erfolgt, daß sich die Positionierfinger während der Drehung dieses Ringes an den Wickelkern anlegen, sobald die Positionierfinger diesen ersten Magazinfinger (11) passiert haben, und daß die Drehung des Ringes beendet wird, sobald der erste, während der Drehung an den Wickelkern angelegte Positionierfinger (41) sich im wesentlichen in einer Winkelposition befindet, die der Winkelposition dieses ersten Magazinfingers (11) entspricht.

## Claims

1. Drum pack device for winding continuous material, particularly wire, surface-coated wire, insulated wire and such like, having
an essentially cylindrical, perpendicular winding core (2),
a laying device, which feeds wire loops onto this winding core, the winding core being formed in such a way that the bottom wire loops fall onto a winding drum (4) arranged under the winding core, as soon as the number of wire loops fed on the winding core exceeds a pre-determined number,
a gripping device, which has at least three holding fingers (11, 12, 13, 14) distributed around the circumference of the winding core, which are moveable relative to the winding core in such a way that during the changing of the winding drum they hold the wire loops on the winding core,
characterised
in that a wire positioning device is provided, which comprises a rotatable ring (30) arranged concentric to the winding core and a number of positioning fingers (41, 43, 44) arranged at an angular distance from each other and movably guided on this ring,
in that a driving device (32, 33, 35) controlled by a control device is provided, by means of which the rotating ring is rotatable from an initial position, which the ring occupies before the drum change, to a change position, which the ring occupies during the drum change,
in that a guiding device (47) is provided, through which the positioning fingers are guided, the guiding device being formed in such a way that the positioning fingers are led across from a first position, in which they are held at a distance from the winding core, to a second position, in which they rest against the winding core, this movement of the positioning fingers resulting in that, when the positioning fingers have passed a first holding finger (11) during the rotation from the initial position to another position, their position is particularly favourable for the drum change, and
in that the control device is formed in such a way that the rotation of the rotating ring (30) is concluded when the first positioning finger (41), which reaches the position resting on the winding core (2), is situated vertically under the first holding finger (11), and
in that, after the drum change, the driving device (32, 33, 35) turns the rotating ring (30) back from this change position to the initial position.

2. Device according to claim 1, characterised in that the number of positioning fingers (41, 43, 44) is the same as the number of holding fingers (11, 12, 13, 14) reduced by 1 and in that the angular distance of the positioning fingers corresponds to the angular distance of the holding fingers, no positioning finger being located under the second holding finger (12), lying behind the first holding finger (11), in the rotational direction during the movement from the initial position to the change position, when the rotating ring is located in its change position.

3. Device according to at least one of claims 1 to 2, characterised in that the holding fingers and/or the positioning fingers are essentially formed as cylindrical rods, whose (imaginary) cylinder axis runs through the (imaginary) cylinder axis of the winding core.

4. Device according to at least one of claims 1 to 3, characterised in that the guiding device is formed as a connecting link guide (47), and that each positioning finger has at least one roller (46), with which it supports itself on this connecting link guide (47).

5. Device according to at least one of claims 1 to 4, characterised in that the rotating ring (30) is essentially cylindrical and is formed with its outer circumference as a pulley, which receives a belt (32) which is connected to the driving device (35).

6. Procedure for the positioning of wire during the drum change in a drum pack device, which has an essentially cylindrical perpendicular winding core (2), onto which wire loops are collected during the changing process, which are held by three or more holding fingers (11, 12, 13, 14) distributed around the circumference of the winding core (2), the winding core being formed in such a way that the bottom wire loops fall onto a winding drum (4) arranged under the winding core, as soon as the number of wire loops fed onto the winding core exceeds a pre-determined number,
characterised in that a wire positioning device is provided, by which the wire wound onto the winding core, which is connected with the wire on the full drum, is held in a position under a first holding finger (11), which, during the drum change, has the shortest distance from the full drum (4) which has been removed from the drum pack device, the wire positioning device having a number of positioning fingers (41, 43, 44), which are guided on a rotatable ring (30) arranged concentric to the winding core, and the guiding of these positioning fingers is carried out in such a way that during the rotation of this ring the positioning fingers rest on the winding core as soon as the positioning fingers have passed this first holding finger (11), and that the rotation of the ring is concluded as soon as the first positioning finger (41), resting on the winding core during the rotation, is located in an essentially angular position, which corresponds to the angular position of this first holding finger (11).

## Revendications

1. Dispositif de bobinage en fût pour bobiner un produit de forme continue, en particulier du fil métallique, du fil métallique présentant un revêtement de surface, du fil isolé et analogues, comportant
un noyau de bobinage (2) sensiblement cylindrique, disposé verticalement,
un dispositif de dépose qui dépose sur ce noyau de bobinage des spires de fil métallique, le noyau de bobinage ayant une structure telle que les spires de fil métallique chaque fois les plus inférieures tombent dans un fût de bobinage (4) disposé en dessous du noyau de bobinage, dès que le nombre des spires de fil métallique déposées sur le noyau de bobinage dépasse un nombre prédéterminé,
un dispositif d'arrêt qui présente au moins trois doigts de magasinage (11, 12, 13, 14) qui sont disposés répartis autour de la périphérie du noyau de bobinage et peuvent se déplacer, par rapport au noyau de bobinage (2) de façon telle que, pendant le changement de fût de bobinage, ils maintiennent les spires de fil métallique déposées sur le noyau de bobinage,
caractérisé par le fait
qu'est prévu un dispositif de positionnement du fil métallique qui présente un anneau tournant (30) disposé concentriquement par rapport au noyau de bobinage, un certain nombre de doigts de positionnement (41, 43, 44), disposés à une certaine distance angulaire l'un de l'autre, étant guidés dans leur mouvement sur cet anneau,
qu'est prévu un dispositif d'entraînement (32, 33, 35) qui est commandé par un dispositif de commande et grâce auquel l'anneau tournant (30) est entraîné en rotation pour passer d'une position initiale, que prend l'anneau avant le changement de fût, en une position correspondant au changement que prend l'anneau pendant le changement de fût,
qu'est prévu un dispositif de guidage (47) au moyen duquel les doigts de positionnement sont guidés le dispositif de guidage ayant une structure telle que les doigts de positionnement sont transférés, depuis une première position dans laquelle ils sont maintenus à distance du noyau de bobinage, dans une seconde position dans laquelle ils butent contre le noyau de bobinage, ce mouvement des doigts de positionnement se faisant lorsque, pendant la rotation pour passer de la position initiale à la position correspondant au changement, les doigts de positionnement ont dépassé un premier doigt de magasinage (11) dont la position est particulièrement favorable pour le changement de fût, et
que le dispositif de commande a une structure telle que la rotation de l'anneau tournant (30) se termine lorsque le premier doigt de positionnement (41), qui atteint la position en butée contre le noyau de bobinage (12), se trouve verticalement en dessous du premier doigt de magasinage (11), et
qu'après le changement de fût, le dispositif d'entraînement (32, 33, 35) entraîne en rotation en sens inverse l'anneau tournant (30) pour le faire passer de cette position, correspondant au changement, à sa position initiale.

2. Dispositif selon la revendication 1, caractérisé par le fait que le nombre des doigts de positionnement (41, 43, 44) est égal au nombre, diminué de 1, des doigts de magasinage (11, 12, 13, 14) et que la distance angulaire des doigts de positionnement correspond à la distance angulaire des doigts de magasinage, étant précisé que, lorsque l'anneau tournant (30) se trouve dans la position correspondant au changement, aucun doigt de positionnement ne se trouve sous le second (12) doigt de magasinage (12) situé, dans le sens de rotation, derrière le premier doigt de magasinage (11), pendant la rotation pour passer de la position initiale à la position correspondant au changement.

3. Dispositif selon au moins l'une des revendications 1 à 2, caractérisé par le fait que les doigts de magasinage et/ou les doigts de positionnement sont essentiellement conçus sous forme de tiges cylindriques dont l'axe (fictif) passe par l'axe (fictif) du noyau de bobinage (2).

4. Dispositif selon au moins l'une des revendications 1 à 3, caractérisé par le fait que le dispositif de guidage est conçu en tant que guidage coulissant (47) et que chaque doigt de positionnement présente au moins un galet (56) par lequel il s'appuie sur ce guidage coulissant (47).

5. Dispositif selon au moins l'une des revendications 1 à 4, caractérisé par le fait que l'anneau tournant (30) a une forme essentiellement cylindrique et qu'il est conçu avec sa périphérie extérieure en tant que poulie recevant une courroie (32) qui est reliée au dispositif d'entraînement (35).

6. Procédé de positionnement de fil métallique pendant le changement de fût dans un dispositif de bobinage en fût, qui présente un noyau de bobinage (2), sensiblement cylindrique, qui est disposé verticalement et sur lequel s'assemblent, pendant le processus de changement, des spires de fil métallique qui sont maintenues par trois, ou davantage, doigts de magasinage (11, 12, 13, 14) répartis autour de la périphérie du noyau de bobinage (2), le noyau de bobinage étant de structure telle que les spires de fil métallique respectivement les plus inférieures tombent dans un fût de bobinage (4), disposé en dessous du noyau de bobinage, dès que le nombre des spires de fil métallique déposées sur le noyau de bobinage dépasse un nombre prédéterminé,
caractérisé
par le fait qu'est prévu un dispositif de positionnement du fil métallique au moyen duquel le fil métallique, bobiné sur un noyau de bobinage, qui est relié avec le fil qui se trouve dans le tonneau plein, est maintenu dans une position située en dessous d'un premier doigt de magasinage (11) qui, pendant le changement de fût, se trouve à la plus faible distance du fût rempli (4), que l'on écarte du dispositif de bobinage en fût, procédé dans lequel le dispositif de positionnement du fil métallique présente un certain nombre de doigts de positionnement (41, 43, 44) qui sont guidés sur un anneau tournant (30) disposé concentriquement par rapport au noyau de bobinage et procédé dans lequel le guidage de ces doigts de positionnement se fait de façon que, pendant la rotation de cet anneau, les doigts de positionnement butent contre le noyau de bobinage dès que les doigts de positionnement sont passé au-delà de ce premier doigt de magasinage (11), et par le fait que la rotation de l'anneau se termine dès que le premier doigt de positionnement (41) venu en butée contre le noyau de bobinage pendant la rotation se trouve sensiblement dans une position angulaire correspondant à la position angulaire de ce premier doigt de magasinage (11).
